# EUROPÄISCHE PATENTSCHRIFT

(11) **EP 3 647 529 B1**
(45) Veröffentlichungstag und Bekanntmachung des Hinweises auf die Patenterteilung: **30.06.2021**
(21) Anmeldenummer: 18203851.3
(22) Anmeldetag: 31.10.2018
(51) Int. Cl.: E06B 7/20

(54) **AUSLÖSER FÜR EINE TÜRDICHTUNG MIT ANHEBBARER UND ABSENKBARER DICHTUNGSLEISTE**
ACTUATOR FOR A DOOR SEAL WITH A LIFTABLE AND RETRACTABLE SEAL STRIP
DÉCLENCHEUR POUR UN JOINT DE PORTE DOTÉ D'UNE BAGUETTE D'ÉTANCHÉITÉ POUVANT ÊTRE ÉLEVÉE ET ABAISSÉE

(43) Veröffentlichungstag der Anmeldung: 06.05.2020
(73) Patentinhaber: Athmer OHG, 59757 Arnsberg (DE)
(72) Erfinder: Ludwig, Maico, 59494 Soest (DE)
(74) Vertreter: Schäperklaus, Jochen

(56) Entgegenhaltungen:
- EP-A1- 1 314 848
- EP-A1- 2 876 243
- EP-A2- 1 167 678
- DE-U1-202011 001 104

## Beschreibung

Die vorliegende Erfindung betrifft eine Türdichtung mit anhebbarer und absenkbarer Dichtungsleiste, und mit einem Auslöser mit einer Anschlagfläche, mit welcher der Auslöser zur Betätigung der Dichtungsleiste an einer Gegenfläche anschlagen kann, um in einer Längsrichtung der Türdichtung verschoben zu werden.

Türdichtungen mit anhebbarer und/oder absenkbarer Dichtungsleiste, mit denen Spalte unter oder über Türblättern einer geschlossenen Drehflügeltür abgedichtet werden können, sind aus verschiedenen Dokumenten bekannt. Die Auslöser dieser Türdichtungen schlagen beim Schließen der Tür an einem Türrahmen an. Der Auslöser wird dadurch in der Längsrichtung der Türdichtung verschoben und wirkt dabei auf einen Mechanismus, der für das Anheben oder Absenken der Dichtungsleiste sorgt. Eine Rückstellkraft sorgt beim Öffnen der Tür dafür, dass der Auslöser in seine Ausgangsposition zurückkehrt.

Es ist bekannt, Drehflügeltüren mit Dichtungen auszustatten, deren Auslöser auf der Schlossseite der Tür oder auf der Bandseite der Tür in der Ausgangsposition über den Türflügel hinausragen (Dichtungen mit einseitiger Auslösung). Es ist auch bekannt, Drehflügeltüren mit Dichtungen auszustatten, die zwei Auslöser aufweisen, von denen der eine in der Ausgangsposition auf der Schlossseite der Tür und der andere in der Ausgangsposition auf der Bandseite der Tür über den Türflügel hinausragt (Dichtung mit zweiseitiger Auslösung).

Die Auslöser einer Dichtung auf einer Schlossseite der Tür und die Auslöser auf einer Bandseite der Tür unterscheiden sich bei vielen Dichtungsherstellern. Die Unterschiede zwischen einem bandseitigen Auslöser und einem schlossseitigen Auslöser sind dadurch begründet, dass die Schlossseite und die Bandseite einer Türdichtung unterschiedliche Bewegungen durchführen, wenn eine Tür geschlossen wird. Legt die Schlossseite einer Dichtung einen weiten Weg auf einem Kreisbogen zurück, ist der Weg der Bandseite einer Dichtung nur sehr kurz. Und während die schlossseitige Stirnseite einer Dichtung sich in einer Richtung vergleichsweise parallel zu der Anschlagfläche im Türrahmen derselben nähert, ist die Bewegung der bandseitigen Stirnseite einer Dichtung vergleichsweise frontal auf die Anschlagfläche im Türrahmen zu.

Aufgrund dieser unterschiedlichen Bewegungen eines Auslösers auf der Schlossseite und einer Bandseite haben die Türdichtungen mit schlossseitiger Auslösung und mit bandseitiger Auslösung häufig eine unterschiedliche Form. Während die Auslöser für eine schlossseitige Auslösung häufig fallenartig geformt sind, sind die Auslöser für eine bandseitige Auslösung häufig nach außen gewölbt. Ein Beispiel für einen typischen schlossseitigen Auslöser und ein Beispiel für einen bandseitigen Auslöser findet sich im Dokument DE 20 2011 001 104 U1 (Fig. 9a, b bzw. Fig. 10a, b).

Eine einseitig auslösbare Dichtung kann, sofern man vom Auslöser absieht, grundsätzlich als bandseitig auslösbare oder schlossseitig auslösbare Dichtung eingesetzt werden. Dichtungen werden häufig durch die Gestaltung des Auslösers zu einer bandseitig auslösbaren Dichtung oder zu einer schlossseitig auslösbaren Dichtung. In der Regel legt der Hersteller der Dichtung fest, ob die Dichtung eine bandseitig oder eine schlossseitig auslösbare Dichtung ist. In der Regel muss bei einer Bestellung einer Dichtung angegeben werden, ob eine bandseitig oder eine schlossseitig auslösbare Dichtung gewünscht wird. Eine nachträgliche Änderung der Dichtung ist durch einen Austausch des Auslösers häufig jedoch möglich, macht aber eine zusätzliche Bestellung des anderen Auslösers notwendig.

Hier setzt die Erfindung an.

Der Erfindung lag die Aufgabe zu Grund eine Türdichtung mit anhebbarer und absenkbarer Dichtungsleiste vorzuschlagen, in der sowohl ein Auslöser für eine Türdichtung mit bandseitiger Auslösung als auch als Auslöser für eine Türdichtung mit schlossseitiger Auslösung eingesetzt werden kann.

Diese Aufgabe wurde erfindungsgemäß dadurch gelöst, dass die Türdichtung einen Auslöser aufweist, der umwandelbar ist zwischen
- einer ersten Ausführung, in der die Anschlagfläche nach außen gewölbt ist, und
- einer zweiten Ausführung, in der der Auslöser eine fallenartige Abschrägung aufweist, die die Anschlagfläche aufweist.

Ein Auslöser einer erfindungsgemäßen Dichtung ist zweiteilig. Er hat dann ein nach außen gewölbtes erstes Teil mit der ersten Anschlagfläche, sowie ein fallenartig abgeschrägtes zweites Teil mit der zweiten Anschlagfläche aufweisen.

Bei einer erfindungsgemäßen Dichtung ist in einer ersten Variante der erste Teil des Auslösers an dem zweitem Teil montierbar oder in einer zweiten Variante der zweite Teil des Auslösers an dem ersten Teil montierbar und entweder
- in der ersten Variante das erste Teil des Auslösers an dem zweiten Teil des Auslösers montiert, so dass die erste Anschlagfläche die zweite Anschlagfläche abdeckt, oder an dem zweiten Teil nicht montiert, so dass die zweite Anschlagfläche zugänglich ist,
   oder
- in der zweiten Variante das zweite Teil des Auslösers an dem ersten Teil des Auslösers montiert, so dass die zweite Anschlagfläche die erste Anschlagfläche abdeckt, oder an dem das zweite Teil nicht montiert, so das die erste Anschlagfläche zugänglich ist.

Der Auslöser kann in der ersten Ausführung oder in der zweiten Ausführung verwendet werden und ein Verwender der Dichtung kann den Auslöser zwischen den beiden Ausführungen umbauen, wenn er eine Türdichtung statt als bandseitig auslösbare Türdichtung als schlossseitig auslösbare Türdichtung verwenden möchte. Umgekehrt ist es auch möglich eine Türdichtung mit einem Auslöser in der zweiten Ausführung, der Ausführung für die schlossseitige Auslösung, in eine Türdichtung mit dem Auslöser in der ersten Ausführung umzubauen, in welcher die Türdichtung für die bandseitige Auslösung vorgesehen ist.

Das Dokument EP 2 876 243 A1 offenbart eine Dichtung, die einen Auslöser hat, der sich über die gesamte Länge der Dichtung erstrecken kann und an jedem Ende der Dichtung eine Anschlagfläche hat, von denen eine fallenartig und die andere gewölbt ist. Die eine Anschlagfläche dient dazu eine Kraft von außen in den Auslöser einzuleiten, wenn der Auslöser mit dieser Anschlagfläche an einer Gegenfläche anschlägt. Die andere Anschlagfläche dient dazu eine Kraft aus dem Auslöser in eine andere Gegenfläche zu übertragen, wenn die andere Anschlagsfläche an der anderen Gegenfläche anschlägt.

Bei der ersten Variante hat das zweite Teil dann vorteilhaft auf einer von der zweiten Anschlagfläche abgewandten Seite eine Verbindungsstruktur zur mittelbaren oder unmittelbaren Verbindung mit einem Mechanismus der Türdichtung, mit dem die Dichtungsleiste anhebbar oder absenkbar ist. Vorzugsweise kann der erste Teil an dem zweiten Teil form- und/oder kraftschlüssig, insbesondere durch Aufklipsen befestigt werden.

Bei der zweiten Variante hat das erste Teil vorteilhaft auf einer von der ersten Anschlagfläche abgewandten Seite eine Verbindungsstruktur zur mittelbaren oder unmittelbaren Verbindung mit einem Mechanismus der Türdichtung, mit dem die Dichtungsleiste anhebbar oder absenkbar ist. Vorzugsweise kann der zweite Teil an dem ersten Teil form- und/oder kraftschlüssig, insbesondere durch Aufklipsen befestigt werden. Ein weiterer Vorteil ergibt sich, wenn das zweite Teil auf Umschlag an dem ersten Teil montierbar ist. Dann kann nämlich die fallenartige Abschrägung mit der zweiten Anschlagfläche für eine Drehtür mit Linksanschlag und mit Rechtsanschlag verwendet werden.

Ein Auslöser einer erfindungsgemäßen Dichtung ist anhand der Zeichnung näher beschrieben. Darin zeigen:
- Fig. 1: eine perspektivische Darstellung des Auslösers,
- Fig. 2: eine perspektivische Darstellung eines ersten Teils des Auslösers
- Fig. 3: eine perspektivische Darstellung eines zweiten Teils des Auslösers,
- Fig. 4: einen horizontalen Schnitt durch den Auslöser.

Der Auslöser weist das erste Teil 1 und das zweite Teil 2 auf.

Das erste Teil 1 hat eine im Wesentlichen stab- oder quaderförmige Grundform.

An einem ersten stirnseitigen Ende ist eine erste Anschlagfläche vorgesehen. Diese ist nach außen gewölbt. Die Wölbung ist symmetrisch zu einer Fläche, die senkrecht auf einer Unterseite steht und sich in einer Richtung einer Längsachse des ersten Teils erstreckt. In dieser Längsrichtung kann der erfindungsgemäße Auslöser zum Zwecke der Auslösung einer Türdichtung verschiebbar in einem Gehäuse oder einer Führungsprofilschiene der Türdichtung geführt sein. An zwei Seitenwänden können Nuten vorgesehen sein, in die Stege eines Gehäuses oder einer Führungsprofilschiene eingreifen können.

Von einem zweiten stirnseitigen Ende aus ist eine Verbindungsstruktur zugänglich, mittels der der Auslöser mit einem Mechanismus einer Türdichtung verbunden werden kann. Im Beispiel ist als Verbindungsstruktur ein Sackloch mit einem Innengewinde vorgesehen.

Aus Blickrichtung des ersten stirnseitigen Endes hinter der ersten Anschlagfläche ist eine Ausnehmung vorgesehen, die als Verbindungsstruktur zur Verbindung des ersten Teils mit dem zweiten Teil dient.

Die erste Anschlagfläche ist so gestaltet, dass sie auf einer Bandseite einer Türdichtung zur Aufnahme einer Kraft genutzt werden kann.

Das zweite Teil 2 des dargestellten erfindungsgemäßen Auslösers kann auf das erste Teil 1 aufgeklipst werden. Es weist dazu eine Verbindungsstruktur auf, die eine Ausnehmung umfasst, die eine erste Fläche hat, die komplementär zu der ersten Anschlagfläche des ersten Teils 1 ist, und ein Eingriffselement umfasst, das in die Ausnehmung in dem ersten Teil eingreift, wenn das zweite Teil auf das erste Teil aufgeklipst ist. Zur Verbindung der beiden Teile wird das zweite Teil so an dem ersten Teil angesetzt, dass das Eingriffselement in die Ausnehmung des ersten Teils 1 zum Teil eingreift. Durch eine Schwenkbewegung wird die erste Fläche entlang der ersten Anschlagfläche bewegt. Dadurch kommt das Eingriffselement zum vollständigen Eingriff in der Ausnehmung, wozu entweder das erste Teil 1 oder das zweite Teil 2 geringfügig elastisch verformt werden muss.

Das zweite Teil 2 hat auf einer von den Verbindungsstrukturen abgewandten Seite eine fallenartige Abschrägung, wobei die Abschrägung eine zweite Anschlagfläche des Auslösers bildet.

Ist das zweite Teil 2 auf dem ersten Teil 1 aufgeklipst, ist die erste Anschlagfläche durch das zweite Teil 2 abgedeckt. Die zweite Anschlagfläche kann dann der Betätigung des Auslösers dienen. Diese zweite Anschlagfläche kann dann auf einer Schlossseite eines Türblattes genutzt werden, um aus einer Schließbewegung des Türblatts beim Anschlagen des Auslösers, d.h. der zweiten Anschlagfläche die Kraft zu gewinnen, mit der der Auslöser eingedrückt wird, um den Mechanismus der Türdichtung zu betätigen.

Fallenartige Abschrägung bedeutet im Zusammenhang mit der vorliegenden Erfindung, dass das zweite Teil eine Struktur hat, die einer Schrägfalle ähnelt, die als Schlossfallen für die Verriegelung von Drehflügeltüren bekannt sind. Fallenartig ist auch deshalb eine zutreffende Bezeichnung, da der Auslöser durch das Anschlagen der zweiten Anschlagfläche wie eine Schrägfalle eines Schlosses verschoben wird. Im Unterschied zu einer Schrägfalle eines Schlosses schnappt der Auslöser aber nicht in einer Ausnehmung eines Schließbleches oder dergleichen ein.

## Patentansprüche

1. Türdichtung mit anhebbarer und/oder absenkbarer Dichtungsleiste,
- mit einem Auslöser (1, 2), in den zum Auslösen einer Absenkbewegung und/oder einer Hebebewegung der Dichtungsleiste eine Kraft einleitbar ist, wobei der Auslöser (1, 2) wenigstens eine Anschlagfläche aufweist, mit welcher der Auslöser (1, 2) zur Betätigung der Dichtungsleiste an einer Gegenfläche anschlagen kann, um in einer Längsrichtung der Türdichtung verschoben zu werden,
- mit einem Mechanismus, mit dem die in den Auslöser (1, 2) eingeleitete Kraft in die Absenkbewegung und/oder die Hebebewegung der Dichtungsleiste umsetzbar ist,
wobei der Auslöser (1, 2) umwandelbar ist zwischen
- einer ersten Ausführung, in der eine erste Anschlagfläche nach außen gewölbt ist, und
- einer zweiten Ausführung (1, 2), in der der Auslöser eine fallenartige Abschrägung aufweist, die eine zweite Anschlagfläche aufweist, und
**dadurch gekennzeichnet, dass**
- der Auslöser (1, 2) zweiteilig ist und ein nach außen gewölbtes erstes Teil (1) mit der ersten Anschlagfläche sowie ein fallenartig abgeschrägtes zweites Teil (2) mit der zweiten Anschlagfläche aufweist und dass entweder
- der erste Teil (1) des Auslösers (1, 2) an dem zweiten Teil montierbar ist und entweder an dem zweiten Teil (2) montiert ist, so dass die erste Anschlagfläche die zweite Anschlagfläche abdeckt, oder das erste Teil (1) nicht an dem zweiten Teil (2) montiert ist, so dass die zweite Anschlagfläche zugänglich ist, oder
der zweite Teil (2) des Auslösers (1, 2) an dem ersten Teil montierbar ist und entweder an dem ersten Teil (1) montiert ist, so dass die zweite Anschlagfläche die erste Anschlagfläche abdeckt, oder das zweite Teil (2) nicht an dem ersten Teil (1) montiert ist, so dass die erste Anschlagfläche zugänglich ist.

2. Türdichtung nach Anspruch 1, **dadurch gekennzeichnet, dass** das zweite Teil (2) eine von der zweiten Anschlagfläche abgewandten Seite eine Verbindungsstruktur zur mittelbaren oder unmittelbaren Verbindung mit einem Mechanismus der Türdichtung aufweist, mit dem die Dichtungsleiste anhebbar oder absenkbar ist.

3. Türdichtung nach Anspruch 2, **dadurch gekennzeichnet, dass** das erste Teil (1) an dem zweiten Teil (2) form- und/oder kraftschlüssig, insbesondere durch Aufklipsen befestigt ist oder befestigbar ist.

4. Türdichtung nach Anspruch 1, **dadurch gekennzeichnet, dass** das erste Teil (1) eine von der ersten Anschlagfläche abgewandten Seite eine Verbindungsstruktur zur mittelbaren oder unmittelbaren Verbindung mit einem Mechanismus der Türdichtung aufweist, mit dem die Dichtungsleiste anhebbar oder absenkbar ist.

5. Türdichtung nach Anspruch 4, **dadurch gekennzeichnet, dass** das zweite Teil (2) an dem ersten Teil (1) form- und/oder kraftschlüssig, insbesondere durch Aufklipsen befestigt ist oder befestigbar ist.

6. Türdichtung nach einem der Ansprüche 4 oder 5, **dadurch gekennzeichnet, dass** das zweite Teil (2) auf Umschlag an dem ersten Teil (1) montierbar ist.

## Claims

1. Door seal with liftable and retractable seal strip,
- having an actuator (1, 2), into which can be conducted a force for actuating a retracting movement and/or a lifting movement, wherein the actuator (1, 2) has at least one stop surface which the actuator (1, 2) can strike for actuating the seal strip on a countersurface, in order to be displaced in a longitudinal direction of the door seal,
- having a mechanism with which the force conducted into the actuator (1, 2) can be transformed into the retracting movement and/or the lifting movement of the seal strip,
wherein the actuator (1, 2) can be converted between
- a first embodiment, in which a first stop surface is domed to the outside, and
- a second embodiment (1, 2), in which the actuator has a latch-like slope which has a second stop surface, and
**characterised in that**
- the actuator (1, 2) is two-part and has a first part (1), domed to the outside with the first stop surface as well as a latch-like sloped second part (2) with the second stop surface, and that either
- the first part (1) of the actuator (1, 2) can be mounted on the second part and either is mounted on the second part (2) such that the first stop surface covers the second stop surface, or the first part (1) is not mounted on the second part (2), such that the second stop surface is accessible,
or
the second part (2) of the actuator (1, 2) can be mounted on the first part and either is mounted on the first part (1) such that the second stop surface covers the first stop surface, or the second part (2) is not mounted on the first part (1), such that the first stop surface is accessible.

2. Door seal according to claim 1, **characterised in that** the second part (2) has a side facing away from the second stop surface a connecting structure for the indirect or direct connection with a mechanism of the door seal, with which the seal strip can be raised or lowered.

3. Door seal according to claim 2, **characterised in that** the first part (1) is fastened or can be fastened to the second part (2) in a form-fitting or force-fitting manner, particularly by means of clipping on.

4. Door seal according to claim 1, **characterised in that** the first part (1) has a side facing away from the first stop surface a connecting structure for the indirect or direct connection with a mechanism of the door seal, with which the seal strip can be raised or lowered.

5. Door seal according to claim 4, **characterised in that** the second part (2) is fastened or can be fastened to the first part (1) in a form-fitting or force-fitting manner, particularly by means of clipping on.

6. Door seal according to any of claims 4 or 5, **characterised in that** the second part (2) can be mounted turned around on the first part (1).

## Revendications

1. Joint de porte muni d'une baguette d'étanchéité levable et/ou abaissable,
- avec un déclencheur (1, 2) au sein duquel une force peut être introduite afin de déclencher un mouvement d'abaissement et/ou un mouvement de levage de la baguette d'étanchéité, dans lequel le déclencheur (1, 2) présente au moins une surface de butée contre laquelle le déclencheur (1, 2) permettant d'actionner la baguette d'étanchéité peut buter au niveau d'une contre-surface afin d'être déplacé dans une direction longitudinale du joint de porte,
- avec un mécanisme grâce auquel la force introduite dans le déclencheur (1, 2) peut être convertie en mouvement d'abaissement et/ou en mouvement de levage de la baguette d'étanchéité,
dans lequel
le déclencheur (1, 2) peut être modifié entre
- un premier mode de réalisation au sein duquel une première surface de butée est incurvée vers l'extérieur, et
- un second mode de réalisation (1, 2) au sein duquel le déclencheur présente un biseau de type clenche présentant une seconde surface de butée, et
**caractérisé en ce que**
- le déclencheur (1, 2) est en deux parties et présente une première partie (1) incurvée vers l'extérieur et munie de la première surface de butée et une seconde partie (2) biseautée en forme de clenche et munie de la seconde surface de butée, et **en ce que**
- la première partie (1) du déclencheur (1, 2) peut être montée au niveau de la seconde partie, et est montée au niveau de la seconde partie (2), de sorte que la première surface de butée recouvre la seconde surface de butée, ou bien la première partie (1) n'est pas montée au niveau de la seconde partie (2), de sorte que la seconde surface de butée est accessible, ou
- la seconde partie (2) du déclencheur (1, 2) peut être montée au niveau de la première partie, et est montée au niveau de la première partie (1), de sorte que la seconde surface de butée recouvre la première surface de butée, ou bien la seconde partie (2) n'est pas montée au niveau de la première partie (1), de sorte que la première surface de butée est accessible.

2. Joint de porte selon la revendication 1, **caractérisé en ce que** la seconde partie (2) présente au niveau d'un côté détourné de la seconde surface de butée une structure de liaison permettant une liaison directe ou indirecte avec un mécanisme du joint de porte grâce auquel la baguette d'étanchéité peut être levée ou abaissée.

3. Joint de porte selon la revendication 2, **caractérisé en ce que** la première partie (1) est fixée ou peut être fixée à la seconde partie (2) par complémentarité de forme et/ou de force, en particulier par pinçage.

4. Joint de porte selon la revendication 1, **caractérisé en ce que** la première partie (1) présente au niveau d'un côté détourné de la première surface de butée une structure de liaison permettant une liaison directe ou indirecte avec un mécanisme du joint de porte grâce auquel la baguette d'étanchéité peut être levée ou abaissée.

5. Joint de porte selon la revendication 4, **caractérisé en ce que** la seconde partie (2) est fixée ou peut être fixée à la première partie (1) par complémentarité de forme et/ou de force, notamment par pinçage.

6. Joint de porte selon la revendication 4 ou 5, **caractérisé en ce que** la seconde partie (2) peut être montée de manière inversée au niveau de la première partie (1).
